# EUROPÄISCHE PATENTSCHRIFT

(11) **EP 0 355 185 B1**
(45) Veröffentlichungstag und Bekanntmachung des Hinweises auf die Patenterteilung: **10.02.1993**
(21) Anmeldenummer: 88113588.3
(22) Anmeldetag: 22.08.1988
(51) Int. Cl.: B65D 83/14

(54) **Spraydose mit kindergesicherter Doppelschutzkappe**
Spraying container with a child-resistant double protection cap
Bombe aérosol avec capuchon double de protection à l'épreuve des enfants

(43) Veröffentlichungstag der Anmeldung: 28.02.1990
(73) Patentinhaber: Peter Kwasny KG chemisch-technische Erzeugnisse, 74831 Gundelsheim (DE)
(72) Erfinder: Kwasny, Peter, D-6953 Gundelsheim (DE)
(74) Vertreter: Keil, Rainer A., Dipl.-Phys. Dr.

(56) Entgegenhaltungen:
- CH-A- 491 018
- DE-A- 1 921 416
- DE-A- 2 908 111
- FR-A- 2 499 028

## Beschreibung

Die Erfindung betrifft eine Spraydose gemäß dem Oberbegriff des Patentanspruchs 1.

Eine derartige Spraydose ist aus der DE-A-19 21 416 bekannt. Die Sicherung der Schutzkappe gegen ein unbefugtes Öffnen erfolgt dabei durch an der Kappenwand vorgesehene, nach innen vorstehende Stege, welche über an den Stegen ausgebildete Endteile mit einem Bund an dem Dosenkörper in Eingriff bringbar sind. Beim Aufsetzen der Kappe auf den Dosenkörper weichen die Stege elastisch nach außen aus und schnappen hinter dem Bund wieder ein, so daß die Kappe auf dem Dosenkörper verriegelt ist. Zum Abheben der Kappe von dem Dosenkörper wird ein Werkzeug, bspw. ein Schraubendreher, in eine in der Kappenwand ausgebildete Einkerbung eingesetzt und die Kappe durch Schwenken des Werkzeugs von dem Dosenkörper abgestemmt. Dabei bricht mindestens einer der Stege ab und die Kappe kann von dem Dosenkörper abgenommen werden. Die Spraydose ist damit nur beim erstmaligen Abheben der Kappe gegen unerwünschtes Öffnen geschützt, während bei erneutem Verschließen der Spraydose die Kappe lose auf dem Dosenkörper aufsitzt. Eine Kindersicherung ist nach erstmaligem Gebrauch der Spraydose nicht mehr gegeben.

Bei einer aus der älteren, nicht vorveröffentlichten DE-A-37 14 234 bekannten Kappe sind bei geringem Herstellungsaufwand sowohl das Arbeitsmaterial wie auch der eingefüllte Sprühlack gegen ungewollte Entnahme durch Kinder gesichert, weil diese mit dem für die Entnahme erforderlichen Öffnungswerkzeug, etwa einem Schraubendreher, noch nicht umgehen können. Der Kappenbecher ist mit einem Schraubendreher abnehmbar, wenn man dessen Klinge durch den Schlitz unten am Kappenbecher schiebt und dann den Schraubendreher nach unten schwenkt. Dabei stützt sich seine Klinge auf den Dosenrand und die darüber angeformte Pinselsteckfassung wird von unten gegen den dort nasenförmig bombierten Bodenrand des Innenmantels gedrückt, so daß beide Teile elastisch gegeneinander ausweichen und der Kappenbecher von der Spraydose abgezogen werden kann. Er gibt dabei den oben offenen Innenmantel und das darin untergebrachte Arbeitsmaterial frei. Um auch den Ventildrücker zugänglich zu machen, braucht nur der Innenmantel in Richtung seines wulstförmigen Ansatzes waagerecht vom Ventildom abgezogen zu werden, was ohne Werkzeug unter Überwindung einer elastischen Sicherung gegen unbeabsichtigtes Lösen geschehen kann. Diese ist dadurch gegeben, daß der wulstförmige Ansatz den Ventildom auf einer Bogenlänge von etwas mehr als 180° hintergreift. Für ein kleines Kind ist diese Funktion kaum vorstellbar. Will man sodann das Arbeitsmaterial im Innenmantel getrennt von der Sprühdose aufbewahren, dann kann der Kappendeckel auf den Innenmantel gesteckt werden. Der Kappendeckel kann ferner in an sich bekannter Weise zur Aufnahme von etwas Lack aus der Sprühdose benutzt werden, um diesen Lack dann mit dem beigegebenen Tupfpinsel auf einen Kratzer, etwa in einer Autokarosserie, zu bringen, wobei der Pinselstiel in ebenfalls bekannter Weise in die Pinselsteckfassung des Kappenbechers gebracht und mit dem Kappenbecher als großflächige Handhabe feinfühlig manipuliert werden kann. Diesen Gebrauchsvorteilen steht allerdings gegenüber, daß ein ungeschickter Benutzer beim hastigen Einstecken der Schraubendreherklinge mit dieser das dünne Blech des Dosendeckels beschädigen oder beim unvorsichtigen horizontalen Abziehen des Innenmantels den über das Aufstoßventil gesteckten Ventildrücker abhebeln kann, der dabei leicht verloren geht oder das Aufstoßventil beschädigt. In beiden Fällen wird die Spraydose unbrauchbar. Auch erfordert das waagerechte Einschieben des Innenmantels beim Zusammenbau mit der Spraydose eine aufwendige Kinematik im Montageautomaten.

Aufgabe der Erfindung ist es daher, eine Spraydose der eingangs genannten Art zu schaffen, die bei einfacher Herstellung auch noch nach mehrfachem Gebrauch einen wirksamen Schutz gegen ein unbeabsichtigtes Öffnen oder Verwenden durch Kinder gewährleistet.

Diese Aufgabe wird erfindungsgemäß durch die im kennzeichnenden Teil des Anspruchs 1 genannten Merkmale gelöst. Dabei schützt die Schürze den Dosendeckel und mit seinem halbkreisförmig profilierten Wulst läßt sich der Innenmantel von oben auf die Dose stecken, aber nur seitlich abziehen. Die Aussparung im Umfangsbereich des Bodenabschnitts schützt dabei den Ventildrücker.

Weitere erfindungsgemäßen Merkmale ergeben sich aus den Unteransprüchen.

Die Erfindung wird anhand des in den Figuren schematisch dargestellten Ausführungsbeispiels veranschaulicht.

Es zeigen:
- Fig. 1: eine Schutzkappe in Seitenansicht, auseinandergezogen,
- Fig. 2: die Schutzkappe in Einbausituation,
- Fig. 3: den Kappendeckel perspektivisch und teilweise geschnitten,
- Fig. 4: den Kappenbecher perspektivisch und teilweise geschnitten,
- Fig. 5: den Innenbehälter perspektivisch,
- Fig. 6: eine Unteransicht auf die Schutzkappe,
- Fig. 7: eine Seitenansicht entlang der Linie VII-VII in Fig. 6, wobei die Kappenteile geschnitten dargestellt sind und mit zum Öffnen angesetztem Schraubendreher,
- Fig. 8: eine Darstellung ähnlich Fig. 7, jedoch teilweise geöffnet.

Die Schutzkappe besteht, wie aus Fig. 1 ersichtlich, aus einem Kappenbecher 1 und einem Innenbehälter 2, beide aus glasklarem Kunststoff, sowie einem Deckel 3, welcher die Farbe des in eine Spraydose 4 gefüllten Lackes hat.

Zur Montage wird erst der einen halbkreisförmig profilierten Wulst 5 aufweisende Innenbehälter 2 mit seinem Wulst 5 von oben auf den Ventildom 6 der Spraydose 4 gesteckt, wobei sich die Enden des Wulstes 5 vorübergehend auseinanderspreizen und wieder elastisch zusammenziehen, damit sich der Innenbehälter 2 nicht unbeabsichtigt von der Spraydose 4 lösen kann. Um die richtige Winkelstellung des Wulstes 5 zu finden, kann ein Fühler am zugehörigen Futter des Montageautomaten eine axiale rinnenförmige Einstülpung 7 des Innenbehälters 2 abtasten (nicht dargestellt). Diese Einstülpung 7 dient auch dazu, um im folgenden Montageschritt, dem axialen Überstülpen des Kappenbechers 1, eine an seinem unteren Ende innen angeformte Pinselsteckfassung 8 längs des Innenbehälters 2 passieren zu lassen, wobei die Pinselsteckfassung 8 zuletzt eine an der Einstülpung 7 unten angeformte Nase 9 elastisch wegdrückt und dann hinter der Nase 9 einschnappt. So sind der Kappenbecher 1 und damit auch der Innenbehälter 2 und das auf dem Boden 10 des Innenbehälters liegende, in Fig. 7 dargestellte Arbeitsmaterial, etwa ein in die Pinselsteckfassung 8 steckbarer Tupfpinsel 11, und ebenso der unter dem Boden 10 liegende Ventildrücker 12 der Spraydose 4 gegen unbefugte Handhabung durch den Interessenten vor dem Kauf der Ware geschützt. Trotzdem kann der Kunde sowohl das Arbeitsmaterial durch die in glasklarem Kunststoff ausgeführten Kappenwände erkennen, als auch am Lackauftrag auf dem Deckel 3 den Farbton des Lackes in der Spraydose 4.

Die Einstülpung 7 am Innenbehälter 2 und die Pinselsteckfassung 8 und eine Schürze 18 am Kappenbecher 1 sind gegenüber der Symmetrieebene des Wulstes 5 am Innenbehälter 2 um etwa 30° versetzt, wie am besten aus Fig. 6 hervorgeht.

Der Boden 10 des Innenbehälters 2 weist in Aufschubrichtung einen radial verlaufenden nach innen vorstehenden Bodenabschnitt 13 auf, damit das seitliche Aufschieben bzw. Abziehen des Innenbehälters 2 nicht durch den Ventildrücker 12 behindert wird.

Zum Öffnen wird die Klinge eines Schraubenziehers 17 in einen zwischen dem Rand des Kappenbechers 1 und dem Rand der Spraydose 4 gebildeten Schlitz 15 gesteckt und dann der Schraubenzieher 17 nach unten geschwenkt und dabei die Pinselsteckfassung 8 über die Nase 9 gehebelt, woraufhin der Kappenbechermantel 14 nach oben abgezogen werden kann.

Der auf der glasklaren Schutzkappe steckende Deckel 3 ist mit der Farbe des in die Spraydose 4 gefüllten Lackes versehen und zweckmäßig randseitig in der eingerasteten Position durch einen selbstklebenden Abreißstreifen 16 gegen unberechtigtes Entfernen gesichert.

Die Pinselsteckfassung 8 geht am Unterrand in die Schürze 18 über, die parallel zur Kappenachse verläuft, so daß sie keine Hinterschneidung für das Spritzwerkzeug bildet und somit keinen zusätzlichen Herstellungsaufwand bedingt. Wenn die Schutzkappe von dem Montageautomaten auf die Spraydose 4 gedrückt wird, so legt sich die Schürze 18 elastisch gegen den Dosendom, wie aus Fig. 7 ersichtlich, und lenkt die zum Öffnen vom Benutzer eingeführte Schraubendreherklinge 17 schräg nach oben gegen die als Anschlag wirkende Pinselsteckfassung 8 und hält sie dort fest, während der Benutzer den Griff seines Schraubendrehers in Pfeilrichtung herunterdrückt. Eine Beschädigung des dünnwandigen Dosendoms ist damit nicht möglich. Wenn der Benutzer anschließend, nach Abnahme des Kappenbechers 1, den Innenbehälter 2 durch waagerechtes Verschieben nach rechts in Fig. 7 entriegelt, wird der Ventildrücker 12 seitlich nicht mehr beansprucht, weil er durch die Aussparung 19 im Innenmantel 2 freikommt.

Zur Verbesserung der Kindersicherheit kann die Spraydose in einem auch den Deckel 3 überlappenden, nicht dargestellten, thermoplastischen, aufreißbaren Strumpfschlauch stecken. Die Aufreißbarkeit kann in an sich bekannter Weise verbessert sein durch eine Perforierung oder einen eingearbeiteten, aus dem Strumpfschlauch ragenden Reißfaden. Ein kleines Kind begreift diese Aufreißmöglichkeit noch nicht, welche auch als Schutz gegen unberechtigte Lackentnahme, etwa durch einen probierenden Kunden im Geschäft dient, denn dem Kunden ist klar, daß er durch das Aufreißen die Lackentnahme dem Verkäufer erkennbar machen und die Ware dann auch kaufen und bezahlen müßte.

## Patentansprüche

1. Spraydose (4) mit kindergesicherter Schutzkappe aus elastischem Kunststoff mit einem randseitig im Börtelflansch des Dosendeckels steckenden Kappenbecher (1) und einem Kappeninnenteil (2), das mit einem an seinem unteren Ende ausgebildeten wulstförmigen Ansatz (5) den Ventildom (6) der Spraydose hintergreift und mit einem zwischen dem Rand des Kappenbechers (1) und dem Rand der Spraydose (4) gebildeten waagerechten Schlitz (15) für ein Werkzeug zum Abheben der Schutzkappe, dadurch gekennzeichnet, daß der Kappenbecher (1) und das Kappeninnenteil (2) zwei getrennte Teile der Schutzkappe sind daß das Kappeninnenteil (2) ein Innenbehälter mit einem Innenmantel und einem Boden (10) ist, an dessen Bodenrand eine Nase (9) ausgebildet ist, daß an der Innenseite des Kappenbechermantels (14) eine an sich bekannte Pinselsteckfassung (8) derart über dem Schlitz (15) angeformt ist, daß sie die am Bodenrand des Innenbehälters (2) ausgebildete Nase (9) untergreift, daß ein den Ventildrücker (12) aussparender nach innen vorstehender Bodenabschnitt (13) für die Aufnahme von Arbeitszubehör (11) eingerichtet ist, daß der Bodenabschnitt (13) in der Symmetrieebene des Wulstes (5) von diesem weg radial nach außen verläuft, daß der im Radialschnitt halbkreisförmige Wulst (5) den Ventildom (6) auf einer Bogenlänge von etwas über 180° hintergreift, daß die Pinselsteckfassung (8) nach unten in eine Schürze (18) ausläuft, daß eine rinnenförmige Einstülpung (7) am Innenbehälter (2) und die Pinselsteckfassung (8) mit der Schürze (18) an dem Kappenbecher (1) gegenüber der Symmetrieebene des Wulstes (5) um etwa 30° versetzt sind, und daß der Innenbehälter (2) in Höhe des Ventildrückers (12) im Umfangsbereich des Bodenabschnitts (13) eine Aussparung (19) aufweist.

2. Spraydose nach Anspruch 1, dadurch gekennzeichnet, daß die Schürze (18) parallel zur Kappenachse verläuft.

3. Spraydose nach Anspruch 1 oder 2, dadurch gekennzeichnet, daß der Deckel (3) der Schutzkappe randseitig mit einem selbstklebenden Abreißstreifen (16) gegenüber dem Kappenbecher (1) fixiert ist.

4. Spraydose nach einem der Ansprüche 1 bis 3, dadurch gekennzeichnet, daß die Spraydose (4) in einem den Deckel (3) überlappenden thermoplastischen aufreißbaren Strumpfschlauch steckt.

5. Spraydose nach einem der vorhergehenden Ansprüche, dadurch gekennzeichnet, daß der Kappenbecher (1) randseitig mit einem selbstklebenden Abreißstreifen (16) gegenüber der Spraydose (4) fixiert ist.

## Claims

1. A sprayer (4) having a child-proof protective cap of flexible plastic material, comprising a cap bucket (1) inserted, at the edge side thereof, in the flanging bead of the sprayer lid, further comprising a cap inner portion (2) which, with a bead-type lug (5) formed on the bottom end thereof, backs off the valve dome (6) of the sprayer, and comprising a vertical slot (15) accommodating a tool for removing the protective cap, formed between the rim of the cap bucket (1) and the rim of the sprayer (4), characterized in that the cap bucket (1) and the inner portion (2) of the cap form two separate parts of the protective cap, that the inner portion (2) of the cap is formed of an inner receptacle having an inner jacket and a bottom (10) on the bottom rim of which is formed a lug (9), that a known per se brush-type socket (8) is so moulded on the inner side of the jacket (14) of the cap bucket above the slot (15) as to back-off the nose (9) formed on the bottom rim of the inner receptacle (2), that an inwardly projecting bottom section (13) leaving the valve latch (12), is provided for the accommmodation of work tools (11), that the bottom section (13), in the plane of symmetry of bead (5), extends away herefrom radially outwardly, that the bead (5) semicircular in the radial section, backs off the valve dome (6) across an arc length of slightly in excess of 180°, that the brush-type socket (8) downwardly passes over into an apron (18), that a channel-type depression (7) on the inner receptacle (2) and the brush-type plug socket (8) together with the apron (18), on the cap bucket (1), vis-à-vis the plane of symmetry of the bead (5), are staggered by about 30°, and that the inner receptacle (2), at the level of the valve latch (12), in the peripheral area at the bottom section (13), is provided with a recess.

2. A sprayer according to claim 1, characteriezd in that the apron (18) extends in parallel to the cap axis.

3. A sprayer according to claims 1 or 2, characterized in that the lid (3) of the protective cap, at the rim side, is fixed by a self-adhesive stripper (16) to the cap bucket (1).

4. A sprayer according to any one of claims 1 to 3, characterized in that the sprayer (4) is seated in a thermoplastic disruptable tubing overlapping the lid (3).

5. A sprayer according to any one of the preceding claims, characterized in that the cap bucket (1), on the rim side thereof, is fixed by a self-adhesive stripper (16) to the sprayer (4).

## Revendications

1. Spray (4) ayant un couvercle protecteur de plastique élastique pour la protection d'enfants, comportant une coupe de couvercle (1) assise au côté du bord dans le collet du chapeau du spray, et une partie intérieure (2) de couvercle saisissant avec un épaulement (5) sous forme bourrelet formé à son extrémité inférieure le couvercle de soupape (6) du spray, et une fente (15) horizontale pour cueillir un outil pour enlever le couvercle protecteur, formée entre le bord de la coupe de couvercle (1) et le bord du spray (4), caractérisé en ce que la coupe de couvercle (1) et la partie intérieure de couvercle (2) sont deux parties séparées du couvercle protecteur, que la partie intérieure (2) de couvercle forme un réservoir intérieur ayant une chemise intérieure et un fond (10) au bord du fond duquel est formé un nez (9), qu'une douille à brosse (8) connnue per se est formée au côté intérieur de la chemise (14) de coupe de couvercle en amount de la fente (15) tellement qu'elle prend le nez (9) formé au bord du fond du réservoir intérieur (2), qu'une section de fond (13) saillissant à l'intérieur pour cueillir l'outil (11) est prévue ménageant le poussoir de soupape, que la section de fond (13) dans le plan de symmétrie d'épaulement (5) s'étend hors duquel radialement à l'extérieur, que l'épaulement (5) semicirculaire à la section radiale prend le couvercle de soupape (6) sur une longueur d'arc de quelque plus de 180°, que la douille (8) à brosse passe à l'inférieur dans un tablier (18), qu'une dépression (7) sous forme de conduit au réservoir intérieur (2) et la douille à brosse (8) avec le tablier (18) à la coupe de couvercle (1), vis-à-vis le plan de symmétrie d'épaulement (5) sont déaxés par à peu prés 30°, et que le réservoir intérieur (2) à niveau du poussoir de soupape (12) est prévu à la périphérie de la section de fond (13) d'un évidement (19).

2. Spray selon la revendication 1, caractérisé en ce que le tablier (18) s'étend en paralèle à l'axe de couvercle.

3. Spray selon les revendications 1 ou 2, caractérisé en ce que le chapeau (3) du couvercle protecteur au côté du bord est fixé vis-à-vis la coupe de couvercle (1) par l'intermédiaire d'une bande de rupture (16) auto-adhésive.

4. Spray selon l'une des revendications 1 à 3, caractérisé en ce que le spray (4) est assis dans un tuyau flexible thermoplastique qui est enlevable et qui recouvre le chapeau (3).

5. Spray selon l'une des revendications, caractérisé en ce que la coupe de couvercle (1) au côté du bord est fixé vis-à-vis le spray (4) par l'intermédiaire d'une bande de rupture auto-adhésive.
